# EUROPÄISCHE PATENTSCHRIFT

(11) **EP 0 148 437 B1**
(45) Veröffentlichungstag und Bekanntmachung des Hinweises auf die Patenterteilung: **02.03.1988**
(21) Anmeldenummer: 84115189.7
(22) Anmeldetag: 12.12.1984
(51) Int. Cl.: H01H 13/52, H01H 9/16

(54) **Tastenkappe für eine in einem Gehäuse angeordnete Tastatur**
Key cap for a keyboard mounted in a housing
Capuchon pour touche de clavier monté dans un boîtier

(30) Priorität: 22.12.1983 DE 3346485
(43) Veröffentlichungstag der Anmeldung: 17.07.1985
(73) Patentinhaber: SIEMENS AKTIENGESELLSCHAFT, 80333 München (DE)
(72) Erfinder: Kiesewetter, Reinhold, D-8056 Neufahrn (DE)

(56) Entgegenhaltungen:
- DE-A- 3 112 328
- FR-A- 2 415 335
- FR-A- 2 438 294

## Beschreibung

Die Erfindung bezieht sich auf eine Tastenkappe für eine in einem Gerät der elektrischen Nachrichtentechnik angeordnete Tastatur, insbesondere das Bediengerät einer Telefoneinrichtung, die in eine Gehäuseöffnung des Gerätes eingesetzt und über einen Zapfen gegen eine im Gehäuseinneren angeordnete Tastatur zu deren Betätigung andrückbar ist und seitlich angeordnete, länglich gestreckte, vorgespannte Federeiemente aufweist, die an einer Anschlagfläche im Gehäuse abgestützt sind.

Telefoneinrichtungen benötigen zum Verbindungsaufbau von Gesprächen Bediengeräte mit Wähleinrichtungen, die bisher meist mit einer drehbaren Wählscheibe versehen sind. Es gibt aber auch Einrichtungen dieser Art und insbesondere Autotelefoneinrichtungen, die Bediengeräte mit Wahltastaturen aufweisen, durch welche der Wahlvorgang wesentlich erleichtert wird. Die Tastaturen sind dabei mit Ziffern oder Symbolen entsprechend ihrer Funktion versehen, die überwiegend aufgedruckt sind.

Das Bediengerät einer Telefoneinrichtung kann entweder eine separate Einrichtung mit einem dazugehörigen Hörer sein, wie dies allgemein der Fall ist, oder aber ein Handapparat, in den die Wahl- und Anzeigeeinheiten integriert sind. In beiden Fällen sind Tastaturen erforderlich, die mittels in Gehäuseöffnungen eingesetzter Tastenkappen betätigt werden.

Aus der DE-A-3 112 328 ist ein Druckschalter mit einer kappenförmigen Drucktaste bekannt, die im wesentlichen der eingangs beschriebenen Tastenkappe entspricht. Dabei sind am unteren Rand der Drucktaste mehrere, am Umfang gleichmäßig verteilte, elastische Federzungen als Rückstellfedern angeformt, von denen jeweils ein Bereich über den unteren Rand der Drucktaste in Betätigungsrichtung vorsteht und sich nach unten hin am Schaltergehäuse abstützt. Die Federzungen federn bei Betätigung der Drucktaste in jeweils eine Ausnehmung der Drucktaste zurück.

Der Erfindung liegt die Aufgabe zugrunde, für solche Tastenkappen eine stabile und funktionssichere Führung im Gehäuse zu schaffen und eine gute Erkennung bzw. Lesbarkeit bei unterschiedlichen Lichtverhältnissen für Ziffern und Symbole zu gewährleisten.

Diese Aufgabe wird gemäß der Erfindung in der Weise gelöst, daß die mit seitlichem Spiel in die Gehäuseöffnung einsetzbare, ein nach unten offenes, halbschalenförmiges Kunststoffteil rechteckförmiger Gestalt aufweisende Tastenkappe mit entsprechend ausgebildetem Zapfen an wenigstens einer, parallel zur Gehäuseöffnung verlaufenden Seite ein unter einem spitzen Winkel zum Gehäuse hin geneigtes, das halbschalenförmige Kunststoffteil seitlich überragendes, vorgespanntes Federelement aufweist, das an einer Anschlagfläche im Gehäuse abgestützt ist und mit der Oberseite der durch die Federelemente gebildeten, gegenüber der Gehäuseöffnung im Durchmesser vergrößerten, seitlich überstehenden Anlageflächen an der Gehäusewand innenseite anliegt, und daß die Tastenkappe an der Oberseite stufenförmig abgesetzt und im mittleren, erhöhten Teil mit einer Ausnehmung entsprechend der Kennzeichnung mit einer Ziffer oder einem Symbol versehen ist, die bzw. das aus einem lichtdurchlässigen Kunststoff teil bestehen und über ein den Innenraum des lichtundurchlässigen halbschalenförmigen Kunststoffteils ausfüllendes lichtdurchlässigen Kunststoffteil mit dem an diesem lichtdurchlässigen Kunststoffteil angebrachten Zapfen lichtleitend verbunden sind.

Vorteilhafte Ausgestaltungen und Weiterbildungen des Erfindungsgegenstandes sind in den Unteransprüchen angegeben.

Nachstehend wird die Erfindung anhand eines in der Zeichnung dargestellten Ausführungsbeispiels näher erläutert.

Es zeigen
Fig. 1 bis 4 eine Tastenkappe in zwei Seitenansichten, einer Draufsicht und einem Längsschnitt.
Fig. 5 eine Tastenkappe im eingebauten Zustand.

Die Tastenkappe 1 weist ein nach unten offenes, halbschalenförmiges Kunststoffteil rechteckförmiger Gestalt auf, an dessen Längs- und Querseiten Federelemente 2 angebracht, vorzugsweise angespritzt sind. Diese Federelemente 2 sind an den Ecken der Tastenkappe 1 befestigt und verlaufen in einem spitzen Winkel gegen die horizontale Ebene nach unten, also zum Gehäuse 6 hin, in das sie eingesetzt werden. An der Oberseite ist die Tastenkappe 1 stufenförmig abgesetzt, wobei der mittlere, erhöhte Teil 3 mit einer Ausnehmung entsprechend der Ziffer oder dem Symbol versehen ist, mit der die Tastenkappe 1 gekennzeichnet werden soll. Die Ziffer bzw. das Symbol bestehen aus einem lichtdurchlässigen Kunststoff. Sie sind über ein Kunststoffteil 4, das den Innenraum der aus einem lichtundurchlässigen Kunststoff bestehenden Tastenkappe mit festem Sitz ausfüllt, mit einem an dem Kunststoffteil 4 angebrachten Zapfen 5 lichtleitend verbunden. Hierfür wird ein lichtsammeInder, fluoreszierend eingefärbter Kunststoff verwendet, der die vorteilhaften Eigenschaften in sich vereinigt, daß er sowohl bei Tag gut lesbar vie auch bei Nacht ausreichend von innen beleuchtbar und somit lesbar ist.

Fig. 5 zeigt die vorstehend beschriebene Tastenkappe 1 im eingebauten Zustand. Mehrere Tastenkappen sind zweckmäßig in einem Raster angeordnet und mit den ihrer Funktion entsprechenden Symbolen versehen. Die zugehörigen Tasten 8 sind im gleichen Raster beispielsweise auf einer Leiterplatte 10 angebracht und im dargestellten Beispiel über Lötanschlüsse 9 eingelötet.

Die Tastenkappe 1 ist in die Öffnung eines Gehäuses 6 eingesetzt. Hierbei ist ein seitliches Spiel vorgesehen, um ein Klemmen der Tastenkappe 1 zu verhindern. Mit der Oberseite der seitlich angebrachten Federelemente 2 liegt die Tastenkappe 1 an der Gehäuseinnenwand an. Die Federelemente 2 sind an einer Anschlagfläche abgestützt, die von einem Lichtleiter 7 gebildet wird, der eine entsprechend ausgebildete Bohrung zur Aufnahme des Zapfens 5 der Tastenkappe 1 aufweist. Der Lichtleiter 7 dient der Zuführung des Lichtes an die Ziffern bzw. Symbole in der Tastenkappe 1.

Zur Betätigung wird die Tastenkappe 1 mit ihrem Zapfen 5 auf die Taste 8 gedrückt und durch die im Ausführungsbeispiel vier an der Tastenkappe 1 seitlich angebrachten Federelemente 2 zurückgestellt. Durch diese aus einem entsprechend elastischen Kunststoff bestehenden Federelemente 2 ist auch gewährleistet, daß die Tastenkappen nicht im Gehäuse klappern und ein beim Fahren unerwünschtes Geräusch entsteht. Für die Montage ergibt sich durch die integrierten Federelemente eine wesentliche Vereinfachung. Der Wegfall einer separaten Feder bringt neben einer Vereinfachung beim Aufbau auch eine Kostenreduzierung.

## Patentansprüche

1. Tastenkappe für eine in einem Gerät der elektrischen Nachrichtentechnik angeordnete Tastatur, insbesondere das Bediengerät einer Telefoneinrichtung, die in eine Gehäuseöffnung des Gerätes (6) eingesetzt und über einen Zapfen (5) gegen eine im Gehäuseinneren angeordnete Taste (8) zu deren Betätigung andrückbar ist und seitlich angeordnete, länglich gestreckte, vorgespannte Federelemente (2) aufweist, die an einer Anschlagfläche im Gehäuse abgestützt sind, dadurch gekennzeichnet, daß die mit seitlichem Spiel in die Gehäuseöffnung einsetzbare, ein nach unten offenes, halbschalenförmiges Kunststoffteil (3) rechteckförmiger Gestalt aufweisende Tastenkappe mit entsprechend ausgebildetem Zapfen (5) an wenigstens einer, parallel zur Gehäuseöffnung verlaufenden Seite ein unter einem spitzen Winkel zum Gehäuse (6) hin geneigtes, das halbschalenförmige Kunststoffteil (3) seitlich überragendes, vorgespanntes Federelement (2) aufweist, das an einer Anschlagfläche im Gehäuse (6) abgestützt ist und mit der Oberseite der durch die Federelemente (2) gebildeten, gegenüber der Gehäuseöffnung im Durchmesser vergrößerten, seitlich überstehenden Anlageflächen an der Gehäusewandinnenseite anliegt, und daß die Tastenkappe (1) an der Oberseite stufenförmig abgesetzt und im mittleren, erhöhten Teil mit einer Ausnehmung entsprechend der Kennzeichnung mit einer Ziffer oder einem Symbol versehen ist, die bzw. das aus einem lichtdurchlässigen Kunststoffteil (4) bestehen und über ein den Innenraum des lichtundurchlässigen halbschalenförmigen Kunststoffteils (3) ausfüllendes lichtdurchlässiges Kunststoffteil (4) mit dem an diesem lichtdurchlässigen Kunststoffteil (4) angebrachten Zapfen (5) lichtleitend verbunden sind.

2. Tastenkappe nach Anspruch 1, dadurch gekennzeichnet, daß die Federelemente (2) angespritzt sind.

3. Tastenkappe nach Anspruch 1 oder 2, dadurch gekennzeichnet, daß die Federelemente (2) aus einem elastischen Kunststoff bestehen.

4. Tastenkappe nach einem der Ansprüche 1 bis 3, dadurch gekennzeichnet, daß der lichtdurchlässige Kunststoffteil (4) aus einem lichtsammelnden, fluoreszierenden, eingefärbten Kunststoff besteht.

5. Tastenkappe nach einem der Ansprüche 1 bis 4, dadurch gekennzeichnet, daß die Symbole lichtleitend mit dem Zapfen (5) verbunden sind und dieser in die Bohrung eines Lichtleiters (7) eintaucht.

6. Tastenkappe nach Anspruch 5, dadurch gekennzeichnet, daß der Lichtleiter (7) die Anschlagfläche für die Federelemente (2) bildet.

7. Tastenkappe nach einem der vorhergehenden Ansprüche, dadurch gekennzeichnet, daß die Tasten (8) auf einer Leiterplatte (10) aufgebracht, z. B. eingelötet sind.

## Claims

1. A key cap for a keyboard arranged in electrical communications technology apparatus, in particular the operating unit of a telephone installation, which key cap is inserted in an opening in the housing of the apparatus (6) and can be pressed through a pin (5) against a key (8) arranged in the interior of the housing in order to operate the key, and has prestressed, laterally arranged spring elements (2) which are extended longitudinally and abut against a stop face inside the housing, characterised in that the key cap (1 which can be inserted in the opening in the housing with lateral play, and which has a downwardly opening half-shell-shaped synthetic resin part (3) of rectangular shape, with a correspondingly shaped pin (5), has at at least one side running parallel to the opening in the housing, a prestressed spring element (2) which is inclined towards the housing (6) at an acute angle and projects beyond the half-shell-shaped synthetic resin part (3) at the side, and which spring is pressed against a stop face in the housing (6) and abuts against the inside of the housing wall, with the upper side of the stop faces formed by the spring elements (2), which stop faces have an increased diameter relative to the housing opening and project laterally ; and that the key cap (1) is stepped at its upper face and in its central raised part is provided with a recess with a figure or symbol corresponding to the marking formed by a transparent synthetic resin part (4) connected in light-conducting manner through a transparent synthetic resin part (4) which fills the interior space of the opaque half-shell-shaped synthetic resin part (3), with the pin (5) mounted on this transparent synthetic resin part (4).

2. A key cap as claimed in Claim 1, characterised in that the spring elements (2) are injection- moulded.

3. A key cap as claimed in claimed in Claim 1 or 2, characterised in that the spring elements (2) consist of an elastic synthetic resin material.

4. A key cap as claimed in one of Claims 1 to 3, characterised in that the transparent synthetic resin part (4) is made of a light-collecting, fluorescent, coloured synthetic resin material.

5. A key cap as claimed in one of Claims 1 to 4, characterised in that the symbols are connected in light-conducting manner with the pin (5) and the latter plunges into the bore of a light-conductor (7).

6. A key cap as claimed in Claim 5, characterised in that the light-conductor (7) forms the stop face for the spring elements (2).

7. A key cap as claimed in one of the preceding Claims, characterised in that the keys (8) are mounted on a printed circuit board (10), for example, by soldering.

## Revendications

1. Capuchon pour touche pour un clavier disposé dans un appareil de la technique électrique de transmission d'informations, notamment le dispositif de manipulation d'un appareil téléphonique, ce capuchon étant inséré dans une ouverture du boîtier de l'appareil (6) et pouvant être repoussé par l'intermédiaire d'un téton (5) contre une touche (8), disposée à l'intérieur du boîtier, pour actionner cette touche et comportant des éléments de ressort allongés précontraints (2) disposés latéralement et qui prennent appui sur une surface de butée située dans le boîtier, caractérisé par le fait que le capuchon (1) pour touche, qui peut être inséré avec un jeu latéral dans l'ouverture du boîtier, comporte une pièce en matière plastique (3) en forme de demi-coque ouverte vers le bas et possédant une forme rectangulaire, et un téton (5) agencé de façon correspondante et situé sur au moins un côté parallèle à l'ouverture du boîtier, possède un élément de ressort pré-armé (2) qui est incliné sous un angle aigu par rapport au boîtier (6), fait saillie latéralement par rapport à la pièce en matière plastique (3) en forme de demi-coque. prend appui contre une surface de butée située dans le boîtier (6) et s'applique par la face supérieure des surfaces d'appui saillantes latéra- . lement, formées par les éléments de ressort (2) et dont le diamètre est accru par rapport au diamètre de l'ouverture du boîtier, contre la face intérieure de la paroi du boîtier, et que le capuchon (1) pour touche possède une forme étagée au niveau de sa face supérieure et comporte, dans sa partie centrale surélevée, un évidement correspondant à une caractérisation avec un chiffre ou un symbole, qui est constitué par une matière plastique transparente et est relié, de manière à transmettre la lumière, par l'intermédiaire d'une pièce en matière plastique transparente (4) remplissant l'espace intérieur de la pièce en matière plastique en forme de demi-coque (3) opaque à la lumière, au téton (5) qui est monté sur cette pièce en matière plastique transparente (41.

2. Capuchon pour touche suivant la revendication 1, caractérisé par le fait que les éléments de ressort (2) sont formés par moulage par injection.

3. Capuchon pour touche suivant la revendication 1 ou 2, caractérisé par le fait que les éléments de ressort (2) sont réalisés en une matière plastique élastique.

4. Capuchon pour touche suivant l'une des revendications 1 à 3, caractérisé par le fait que la pièce en matière plastique transparente (4) est réalisée en une matière plastique fluorescente, colorée et collectant la lumière.

5. Capuchon pour touche suivant l'une des revendications 1 à 4, caractérisé par le fait que les symboles sont reliés, d'une manière ne transmettant pas la lumière, au téton (5) et que ce dernier pénètre dans le perçage d'un guide de lumière (7).

6. Capuchon pour touche suivant la revendication 5, caractérisé par le fait que le guide de lumière (7) forme la surface de butée pour les éléments de ressort (2).

7. Capuchon pour touche suivant l'une des revendications précédentes, caractérisé par le fait que les touches (8) sont fixées, par exemple par soudage, sur une plaquette à circuits imprimés (10).
